# EUROPÄISCHE PATENTSCHRIFT

(11) **EP 0 078 496 B1**
(45) Veröffentlichungstag und Bekanntmachung des Hinweises auf die Patenterteilung: **27.03.1985**
(21) Anmeldenummer: 82109913.2
(22) Anmeldetag: 27.10.1982
(51) Int. Cl.: F15B 15/24

(54) **Pneumatikzylinder**
Pneumatic cylinder
Cylindre pneumatique

(30) Priorität: 30.10.1981 DE 8131711 U
(43) Veröffentlichungstag der Anmeldung: 11.05.1983
(73) Patentinhaber: ROBERT BOSCH GMBH, 70442 Stuttgart (DE)
(72) Erfinder: Bergner, Ernst, Dipl.-Ing., D-7012 Fellbach (DE); Schmutz, Wolfgang, Dipl.-Ing., D-7210 Rottweil (DE); Slowak, Dieter, Dipl.-Ing., D-7141 Schwieberdingen (DE); Weber, Hans, Dipl.-Ing., D-7000 Stuttgart 30 (DE)

## Beschreibung

Die Erfindung geht aus von einem Pneumatikzylinder nach dem Oberbegriff des Hauptanspruchs.

Bei einem derartigen bekannten Pneumatikzylinder ist am Arbeitskolben eine zur Kolbenstange entgegengesetzt, aber in deren Achsrichtung verlaufende und ebenfalls aus dem Zylinderrohr hinausragende Stange ausgebildet, an der sich ein querverlaufendes Joch befindet. Dieses wirkt mit zwei parallel zur Stange verlaufenden Schraubspindeln zusammen, auf denen sich verstellbare Anschläge für die Begrenzung des Kolbenhubs befinden. Dieser Pneumatikzylinder ist durch die komplizierte Hubverstellung und -begrenzung aufwendig und sehr sperrig, so daß seiner Anwendung enge Grenzen gesetzt sind (FR-A-1 596 551).

Demgegenüber besteht die Aufgabe der Erfindung darin, einen Pneumatikzylinder nach dem Oberbegriff des Anspruchs 1 zu schaffen, der verhältnismäßig einfach ausgebildet ist und auch in seiner räumlichen Gestaltung wesentlich günstiger ist als der bekannte Pneumatikzylinder.

Diese Aufgabe wird erfindungsgemäß durch die im Kennzeichenteil des Hauptanspruchs genannten Mittel gelöst. Ein derartiger Pneumatikzylinder hat wegen seines einfachen Aufbaus und seiner Robustheit ein verbessertes Einsatzspektrum und liegt auch von den Kosten her sehr günstig.

Durch die in den Unteransprüchen aufgeführten Maßnahmen sind vorteilhafte Weiterbildungen und Verbesserungen der im Hauptanspruch angegebenen Merkmale möglich.

Die Zeichnung zeigt in Fig. 1 eine Seitenansicht eines Pneumatikzylinders und in Fig. 2 einen Schnitt nach II von Fig. 1.

- Jn Fig. 1 ist mit 10 das Zylinderrohr eines Pneumatikzylinders bezeichnet, das beidseitig durch Deckel 11, 12 verschlossen ist. Im Zylinderrohr 10 ist ein Kolben 13 gleitend gelagert, an dem neben einer nach außen ragenden Kolbenstange 23 ein Fortsatz 14 befestigt ist, welcher durch einen im Zylinderrohr ausgebildeten Längsschlitz nach außen ragt. Die Abdichtung nach außen erfolgt über einen bandförmigen Dichtstreifen 15. Diese Art der Abdichtung ist bei kolbenstangenlosen Pneumatikzylindern mit einem seitlich durch einen Längsschlitz im Zylinderrohr nach außen ragenden Kraftübertragungselement an sich bekannt, z. B. aus der DE-A-2 162572, und deshalb nicht weiter beschrieben. Zur Hubeinstellung bzw. zur Hubbegrenzung des Kolbens 13 dienen zwei Anschläge 17, 18, die mit dem Fortsatz 14 zusammenwirken. Die Anschläge 17, 18 sind auf achsgleich zum Zylinderrohr 10 verlaufenden Spindeln 19, 19' verschiebbar angeordnet. Die Anschläge können beispielsweise von Hand verschoben werden oder es können die Spindeln als Gewindespindeln ausgebildet sein, die von Antriebsmotoren 20, 20' angetrieben sind, zweckmäßigerweise von Elektromotoren oder beliebigen Schrittmotoren. Die Anschläge haben dann ein entsprechendes Innengewinde. Soll die Hubeinstellung nur in einer Richtung erfolgen, so ist selbstverständlich nur eine Spindel mit einem Anschlag und einem Motor erforderlich.

Zur Positionsmeldung des Kolbens bzw. des Fortsatzes ist es zweckmäßig, am Fortsatz 14 beispielsweise einen Zahnriemen oder ein Stahlband zu einem festen Drehmelder anzuordnen bzw. Sensoren für einen feststehenden codierten Maßstab oder ein codiertes Stahlband mit feststehenden Sensoren vorzusehen.

Zweckmäßig ist es, an den Anschlägen eine beliebige Dämpfungseinrichtung 21, 22 vorzusehen. Diese kann im einfachsten Fall aus einem Gummipuffer bestehen. Die Anschläge können selbstverständlich auch von Hand verstellt und festgeklemmt werden.

## Patentansprüche

1. Pneumatikzylinder mit einer mit dem Kolben (13) verbundenen, nach außen ragenden Kolbenstange (23), deren Hub durch außerhalb des Zylinderrohres (10) liegende, verstellbare Anschläge (17, 18) begrenzbar ist, dadurch gekennzeichnet, daß mit dem Kolben (13) ein durch einen abgedichteten Längsschlitz in der Wand des Zylinderrohrs (10) nach außenragender Fortsatz (14) verbunden ist und daß sich die Anschläge (17,18) im Bewegungsbereich des Fortsatzes befinden.

2. Zylinder nach Anspruch 1, dadurch gekennzeichnet, daß zur Hubeinstellung des Kolbens in beiden Richtungen zwei Anschläge vorgesehen sind.

3. Zylinder nach Anspruch 1 und/oder 2, dadurch gekennzeichnet, daß jeder Anschlag auf einer längs des Zylinderrohrs verlaufenden Spindel (19) angeordnet ist.

4. Zylinder nach einem der Ansprüche 1 bis 3, dadurch gekennzeichnet, daß die Spindel als Gewindespindel ausgebildet ist und durch einen Motor, insbesondere Elektromotor, angetrieben ist.

5. Zylinder nach Anspruch 4, dadurch gekennzeichnet, daß der Antriebsmotor (20) willkürlich steuerbar ist, z. B. nach einem bestimmten Programm.

6. Zylinder nach einem der Ansprüche 1 bis 5, dadurch gekennzeichnet, daß am Anschlag (17, 18) eine mit dem Fortsatz (14) zusammenwirkende Dämpfeinrichtung (21) angeordnet ist.

7. Zylinder nach Anspruch 1, dadurch gekennzeichnet, daß am Fortsatz (14) eine Einrichtung zur Positionsmeldung des Kolbens (13) ausgebildet ist, bestehend beispielsweise aus einem Zahnriemen, einem Stahlband zu festem Drehmelder oder, aus Sensoren für einen feststehenden codierten Maßstab bzw. einem codierten Stahlband mit feststehenden Sensoren.

## Claims

1. Pneumatic cylinder with a piston rod (23) which is connected to the piston (13) and which projects outwards and the stroke of which can be limited by adjustable stops (17, 18) located outside the cylinder tube (10), characterised in that an extension (14) projecting outwards through a sealed-off longitudinal slit in the wall of the cylinder tube (10) is connected to the piston (13), and in that the stops (17, 18) are located in the region of movement of the extension.

2. Cylinder according to claim 1, characterised in that two stops are provided for adjusting the stroke of the piston in both directions.

3. Cylinder according to claim 1 and/or 2, characterised in that each stop is arranged on a spindle (19) extending along the cylinder tube.

4. Cylinder according to one of claims 1 to 3, characterised in that the spindle is designed as a threaded spindle and is driven by a motor, especially an electric motor.

5. Cylinder according to claim 4, characterised in that the drive motor (20) can be controlled arbitrarily, for example according to a specific programme.

6. Cylinder according to one of claims 1 to 5, characterised in that a damping device (21) interacting with the extension (14) is provided on the stop (17, 18).

7. Cylinder according to claim 1, characterised in that a device for indicating the position of the piston (13) is provided on the extension (14) and consists, for example, of a toothed belt or a steel band to a fixed synchro system or of sensors for a fixed coded scale or a coded steel band with fixed sensors.

## Revendications

1. Vérin pneumatique possédant une tige de piston (23), solidaire du piston (13) et faisant saillie à l'extérieur, dont la course peut être limitée par des butées réglables (17.18) situées à l'extérieur du tube cylindrique formant le corps (10) du vérin, caractérisé en ce qu'un prolongement (14) relié au piston (13) fait saillie à l'extérieur à travers une fente longitudinale étanchée qui est ménagée dans la paroi du corps (10) du vérin et que les butées (17, 18) sont situées dans la zone de mouvement du prolongement.

2. Vérin selon la revendication 1, caractérisé en ce que deux butées sont prévues pour régler la course du piston dans les deux directions.

3. Vérin selon la revendication 1 et/ou 2, caractérisé en ce que chaque butée est disposée sur une broche (19) s'étendant le long du corps du vérin.

4. Vérin selon une des revendications 1 à 3, caractérisé en ce que la broche est filetée et est entraînée en rotation par un moteur, en particulier un moteur électrique.

5. Vérin selon la revendication 4, caractérisé en ce que le moteur d'entraînement (20) peut être commandé à volonté, par exemple selon un programme déterminé.

6. Vérin selon une des revendications 1 à 5, caractérisé en ce qu'un dispositif d'amortissement (21) coopérant avec le prolongement (14) est disposé sur la butée (17,18).

7. Vérin selon la revendication 1, caractérisé en ce que le prolongement (14) est combiné avec un dispositif pour indiquer la position du piston (13), ce dispositif étant formé par exemple d'une courroie crantée ou d'un ruban d'acier menant à un indicateur de rotation fixe, ou par des capteurs conjugués à une règle codée fixe, ou encore par un ruban d'acier codé conjugué à des capteurs fixes.
